# EUROPÄISCHE PATENTSCHRIFT

(11) **EP 0 955 626 B1**
(45) Veröffentlichungstag und Bekanntmachung des Hinweises auf die Patenterteilung: **20.06.2007**
(21) Anmeldenummer: 99106392.6
(22) Anmeldetag: 27.03.1999
(51) Int. Cl.: G10K 15/02

(54) **Vorrichtung zur Erzeugung von Geräuschen technischer Geräte**
Device for generating the noise of technical apparatus
Dispositif de génération de bruit d'appareils techniques

(30) Priorität: 06.05.1998 DE 19819998
(43) Veröffentlichungstag der Anmeldung: 10.11.1999
(73) Patentinhaber: Johnson Controls Automotive Electronics GmbH, 75196 Remchingen (DE)
(72) Erfinder: Leonhard, Joachim, 75203 Königsbach-Stein (DE); Lamprecht, Siegfried, 75236 Kämpfelbach-Bilfingen (DE)
(74) Vertreter: Hemmelmann, Klaus

(56) Entgegenhaltungen:
- DE-A- 4 326 639
- DE-A- 19 641 493
- DE-A- 19 643 030
- GB-A- 2 261 103
- GB-A- 2 291 288
- US-A- 5 057 814
- US-A- 5 237 617

## Beschreibung

Die Erfindung betrifft eine Vorrichtung zur Erzeugung eines vom Fahrer im Innenraum eines Kraftfahrzeuges wahrnehmbaren Geräusches eines schaltenden Relais, wobei die Vorrichtung eine Ansteuereinheit enthält und bei einer kontaktlosen Blinkersteuerung einsetzbar ist, die durch die Ansteuereinheit betätigbar ist, und wobei die Ansteuereinheit eine Mikroprozessoreinheit ansteuert, die mittels eines akustischen Ausgabegerätes das Geräusch eines schaltenden Relais erzeugt.

Viele technische Geräte, insbesondere wenn es sich um ältere Ausführungen handelt, erzeugen Geräusche, die für dieses Gerät charakteristisch sind. Daher ist es möglich, daß Personen, die die Geräte bedienen oder benutzen, diese anhand des Geräusches identifizieren bzw. ihren Betriebszustand erkennen. Anhand des Geräusches kann das Gerät also intuitiv bedient werden.

Aufgrund der stetigen Weiterentwicklung der technischen Ausführung üblicher Gebrauchsgegenstände, insbesondere in den Bereichen der Kraftfahrzeugtechnik, der Haushaltsgeräte sowie der Unterhaltungselektronik werden die typischen Geräuschquellen dieser Gegenstände, wie z.B. Tasten, Schlösser, Relais, Motoren, die dem Benutzer intuitiv zur Identifizierung dieser Geräte bzw. der entsprechenden Betriebszustände dienten, immer häufiger durch geräuscharme oder geräuschfreie Nachfolger ersetzt.

Wegen der fehlenden Geräusche wird dem Benutzer daher die Möglichkeit einer intuitiven Bedienung genommen.

Es ist bekannt, die fehlenden Geräuschquellen insbesondere im Kraftfahrzeugbereich durch einfache Pieptöne zu ersetzen. Trotzdem wird eine intuitive Bedienung durch den Benutzer dadurch erschwert, daß zumeist keinerlei Ähnlichkeit zwischen den Geräuschen der ursprünglichen Geräte oder Elemente und dessen akustischen Ersatzgeräusch vorliegt. Zum Beispiel bei kontaktlosen Blinkersteuerungen ist es bekannt, die Blinkerfunktion akustisch dadurch zu unterstützen, daß durch die Impulse des Impulsgebers gleichzeitig mit der Blinkfunktion auch ein Summer bzw. Buzzer angesteuert wird, der ein gleichmäßiges Piepen erzeugt. Dieses so erzeugte Geräusch zeigt jedoch, wie erwähnt, keinerlei Ähnlichkeit mit dem ursprünglichen Knacken eines Relais, welches dem Benutzer bekannt ist.

Aus der Druckschrift DE 196 41 493 C2 ist bekannt, auf elektronischem Wege akustische Signale bei einem Betätigen von Schaltelementen zu erzeugen, welche über einen Lautsprecher in den Fahrzeuginnenraum abgegeben werden. Hierdurch kann dem Fahrer mit einfachen Mitteln vermittelt werden, welche Schaltelemente aktiviert sind, so dass Fehlbedienungen erkannt und ein rechtzeitiges Beenden der angewählten Funktion möglich ist Es besteht jedoch die Gefahr, dass die gewählte Funktion aufgrund technischer Störungen nicht der tatsächlich ausgeführten Funktion entspricht, ohne dass der Fahrer hiervon Kenntnis erlangt.

Der Erfindung liegt die Aufgabe zugrunde, die Nachteile des Standes der Technik zu überwinden.

Die Aufgabe wird erfindungsgemäß dadurch gelöst, dass bei einem Defekt der Blinkersteuerung ein abgewandeltes Geräusch erzeugt wird.

Die Unteransprüche betreffen bevorzugte Ausführungsformen der Erfindung.

Ein Ausführungsbeispiel der Erfindung ist in den nachfolgenden Zeichnungen dargestellt. Es zeigen:
- Figur 1: Eine Blinkersteuerung entsprechend dem Stand der Technik;
- Figur 2: Eine Blinkersteuerung unter Einsatz einer erfindungsgemäßen Vorrichtung zur Simulation des Relaisgeräusches.

Die Figur 1 zeigt eine typische bekannte Blinkersteuerung. In dieser Blinkersteuerung wird mittels eine Ansteuereinheit 1, die durch einen Intervallgeber gegeben ist, ein Relais 2, periodisch angesteuert. Entsprechend des Schalttaktes dieses Relais 2 werden die Glühbirnen B zum periodischen Aufleuchten gebracht. Während des periodischen Schaltens des Relais 2 wird ein durch die Schallwellen W angedeutetes Geräusch erzeugt, welches zum Beispiel dem Führer eines Fahrzeuges bekannt ist und ihn somit, zur intuitiven Bedienung des Blinkers befähigt.

Die Figur 2 hingegen, zeigt eine moderne kontaktlose Blinkersteuerung, bei der wiederum durch eine Ansteuereinheit 1, also dem Intervallgeber, die Steuerung erfolgt. In diesem Fall wird jedoch statt des Relais 2 der Figur 1 ein Transistor 2' angesteuert, der durch kontaktloses Schalten wiederum die Glühbirnen B zum periodischen aufleuchten bringt.

Neben der Ansteuerung des Transistors 2' wird gleichzeitig auch die Microprozessoreinheit 3 angesteuert, die z.B. anhand des Flankenverlaufes des steuernden Signales S aus seinem Speicher die entsprechenden zugeordneten Klangbilder auswählt und mittels dieser Klangbilder den Lautsprecher 4 ansteuert.

In der Microprozessoreinheit werden anhand des Flankenverlaufes die Klangbilder derart aus dem Speicher abgerufen, daß ein durch die Schallwellen angedeutetes Geräusch erzeugt wird, welches das ursprüngliche Geräusch eines schaltenden Relais simuliert. So ist auch im Fall einer kontaktlosen Blinkersteuerung die Möglichkeit gegeben, daß der Führer eines Fahrzeuges die Funktion des Blinkers anhand des charakteristischen Geräusches intuitiv erkennt.

Bei einem Defekt des angesteuerten Geräts ist ein abgewandeltes Geräusch erzeugbar. Durch diese Abwandlung wird der Benutzer somit unmittelbar auf die Funktionsstörung des Geräts aufmerksam gemacht.

Die erfindungsgemäße Vorrichtung zur Erzeugung von Geräuschen technischer Geräte, die geeignet ist, sowohl kontinuierliche als auch periodisch, sich wiederholende Geräusche zu erzeugen, kann somit auch zur Sicherheit der benutzten Geräte beitragen.

## Patentansprüche

1. Vorrichtung zur Erzeugung eines vom Fahrer im Innenraum eines Kraftfahrzeuges wahrnehmbaren Geräusches eines schaltenden Relais, wobei die Vorrichtung eine Ansteuereinheit (1) enthält und bei einer kontaktlosen Blinkersteuerung (2) einsetzbar ist, die durch die Ansteuereinheit (1) betätigbar ist, wobei die Ansteuereinheit (1) eine Mikroprozessoreinheit ansteuert, die mittels eines akustischen Ausgabegerätes (4) das Geräusch eines schaltenden Relais erzeugt, **dadurch gekennzeichnet, dass** bei einem Defekt der Blinkersteuerung ein abgewandeltes Geräusch erzeugt wird.

2. Vorrichtung nach Anspruch 1, **dadurch gekennzeichnet, daß**
das Geräusch dem typischen Knacken eines schaltenden Relais nachgebildet ist.

3. Vorrichtung nach einem der vorhergehenden Ansprüche, **dadurch gekennzeichnet, daß**
das Ausgabegerät (4) ein Lautsprecher oder Buzzer ist.

4. Vorrichtung nach einem der vorhergehenden Ansprüche, **dadurch gekennzeichnet, daß**
zur Nachbildung des Geräusches das Ausgabegerät (4) über die Mikroprozessoreinheit (3) mit unterschiedlichen Klangstücken angesteuert wird, die insbesondere in ihrer Summe das gewünschte Geräusch ergeben.

5. Vorrichtung nach einem der vorhergehenden Ansprüche, **dadurch gekennzeichnet, daß**
die Klangstücke der Mikroprozessoreinheit (3) anhand eines Signals (S) der Ansteuereinheit (1) auswählbar sind.

## Claims

1. Apparatus for generating a noise of a switching relay, which noise can be perceived by the driver in the interior of a motor vehicle, with the apparatus containing an actuation unit (1) and it being possible to use the said apparatus in a contactless indicator control system (2) which can be operated by the actuation unit (1), with the actuation unit (1) actuating a microprocessor unit which generates the noise of a switching relay by means of an acoustic output device (4), **characterized in that** a modified noise is generated in the case of a fault in the indicator control system.

2. Apparatus according to Claim 1, **characterized in that** the noise replicates the typical clicking of a switching relay.

3. Apparatus according to either of the preceding claims, **characterized in that** the output device (4) is a loudspeaker or buzzer.

4. Apparatus according to one of the preceding claims, **characterized in that**, in order to replicate the noise, the output device (4) is actuated by means of the microprocessor unit (3) with different items of sound which, in particular together, produce the desired noise.

5. Apparatus according to one of the preceding claims, **characterized in that** the items of sound from the microprocessor unit (3) can be selected on the basis of a signal (S) from the actuation unit (1).

## Revendications

1. Dispositif destiné à générer un bruit de relais commutant perceptible par le conducteur à l'intérieur d'un véhicule automobile, le dispositif comprenant une unité d'activation (1) et pouvant être utilisé dans le cas d'une commande de clignoteurs (2) sans contact qui peut être actionnée par l'unité d'activation (1), ladite unité d'activation (1) activant une unité à microprocesseur qui génère au moyen d'un appareil à sortie acoustique (4) le bruit d'un relais commutant, **caractérisé en ce qu'**un bruit modifié est généré en cas de commande de clignoteurs défaillante.

2. Dispositif selon la revendication 1, **caractérisé en ce que** le bruit du claquement typique d'un relais commutant est reproduit.

3. Dispositif selon l'une quelconque des revendications précédentes, **caractérisé en ce que** l'appareil de sortie (4) est un haut-parleur ou un vibreur.

4. Dispositif selon l'une quelconque des revendications précédentes, **caractérisé en ce que** l'appareil de sortie (4) est activé, afin de reproduire le bruit, par l'unité à microprocesseur (3) au moyen de différents morceaux sonores dont la somme donne en particulier le bruit souhaité.

5. Dispositif selon l'une quelconque des revendications précédentes, **caractérisé en ce que** les morceaux sonores de l'unité à microprocesseur (3) peuvent être sélectionnés au moyen d'un signal (S) de l'unité d'activation (1).
